# EUROPÄISCHE PATENTSCHRIFT

(11) **EP 1 658 413 B1**
(45) Veröffentlichungstag und Bekanntmachung des Hinweises auf die Patenterteilung: **27.05.2009**
(21) Anmeldenummer: 04763941.4
(22) Anmeldetag: 10.08.2004
(51) Int. Cl.: E05F 3/00

(54) **BODENTÜRSCHLIESSER**
FLOOR SPRING
FERME-PORTE AUTOMATIQUE INTEGRE DANS LE SOL

(30) Priorität: 22.08.2003 DE 10339106
(43) Veröffentlichungstag der Anmeldung: 24.05.2006
(73) Patentinhaber: DORMA GMBH & CO. KG, 58256 Ennepetal (DE)
(72) Erfinder: BIENEK, Volker, 44143 Dortmund (DE); GOSCH, Stephan, 23738 Koselau (DE)
(86) Internationale Anmeldenummer: PCT/EP2004/008921
(87) Internationale Veröffentlichungsnummer: WO 2005/021912

(56) Entgegenhaltungen:
- DE-U- 29 501 929
- GB-A- 1 511 971
- US-A- 2 085 593

## Beschreibung

Die Erfindung betrifft einen Bodentürschließer mit einem Gehäuse zur Aufnahme eines Schließmechanismusses, wobei das Gehäuse von einem Gehäusedeckel abgedeckt ist, der eine eine Tür oder dergleichen tragende Achse des Schließmechanismusses lagert.

Solche Bodentürschließer sind hinlänglich bekannt. Sie weisen ein Gehäuse auf, in dem der eigentliche Schließmechanismus des Türschließers untergebracht ist. Aus dem Gehäuse erstreckt sich eine Achse nach außen, welche eine zu betätigende Tür oder dergleichen lagert. Das Gehäuse ist mit einem Gehäusedeckel verschließbar, welcher vorzugsweise über Schrauben mit dem Gehäuse verbindbar ist und welcher die Achse lagert. Ein solcher Gehäusedeckel ist z. B. in der DE 295 01 929.8 U1 sowie in der US 2 085 593 dargestellt.

Eine allgemeine Forderung bei der Ausbildung von Bodentürschließem besteht darin, dass das Gehäuse möglichst flach ausgebildet sein soll. Um diese Forderung zu erfüllen, wird ein Bodentürschüeßer mit zwei Federn verwendet. Dies wiederum bedingt jedoch, dass für die Achse, welche die Tür oder dergleichen lagert, in dem Bodentürschließer ein größeres Loch in dem Gehäusedeckel vorgesehen sein muss. Dadurch nimmt die Steifigkeit des Gehäusedeckels als Ganzes ab und es kann durch Verformungen des Gehäusedeckels zu Problemen beim Betrieb des Bodentürschließers kommen.

Es ist daher Aufgabe der vorliegenden Erfindung, einen Bodentürschließer zu schaffen, der trotz einer flachen Bauweise einen problemlosen Betrieb gewährleistet.

Diese Aufgabe wird bei einem Bodentürschließer der eingangs erläuterten Art durch die Merkmale des Anspruchs 1 gelöst.

Durch die erfindungsgemäßen Versteifungsschultern wird gewährleistet, dass sich der Gehäusedeckel auch bei einer relativ flachen Ausgestaltung nicht verformt, so dass jederzeit ein problemloser Betrieb der Tür oder dergleichen möglich ist.

Die Unteransprüche stellen weitere Ausgestaltungen des erfindungsgemäßen Gegenstandes dar.

Insbesondere, wenn nach einer bevorzugten Ausgestaltung eine Versteifungsschulter an der Stirnseite und je eine weitere Versteifungsschulter an den Querseiten vorgesehen ist, ergibt sich eine besonders verformungsarme Ausgestaltung des Gehäusedeckels.

Der erfindungsgemäße Gegenstand wird anhand eines beispielhaft aufgeführten Ausführungsbeispieles näher erläutert.

Es zeigen:
- Figur 1:: Einen Gehäusedeckel nach dem Stand der Technik von o- ben;
- Figur 2:: den Gehäusedeckel nach Figur 1 von unten;
- Figur 3:: eine Ausführungsform eines erfindungsgemäßen Gehäusedeckes von unten;
- Figur 4:: eine Ansicht des Gehäusedeckels in Richtung des Pfeiles X in Figur 3 und
- Figur 5:: den Gehäusedeckel nach Figur 3 von oben.

In den Figuren ist von dem gesamten Bodentürschließer lediglich ein hier interessierender Gehäusedeckel 1 dargestellt.

In Figur 3 ist eine Ansicht des Gehäusedeckels 1a von unten gezeigt. Der gleiche Gehäusedeckel 1a ist in Figur 5 in einer Ansicht von oben und in Figur 4 in einer Ansicht aus Richtung des Pfeiles X in Figur 3 dargestellt.

Der Gehäusedeckel 1a ist in herkömmlicher Weise mit Schraubenlöchern a' bis e' versehen, in welche Schrauben zur Verbindung des Gehäusedeckels 1a mit einem nicht dargestellten Gehäuse eines Bodentürschließers eingesetzt werden können.

Wie man aus den Figuren erkennt, sind von der Unterseite des Gehäusedeckels 1a vorstehende Versteifungsschultern 2, 3 vorgesehen.

Eine der Versteifungsschultern 2, 3, nämlich die Versteifungsschulter 2, ist bündig mit einer Stirnseite des Gehäusedeckels 1a ausgebildet und verläuft mittig zu einer Längsmittelachse L des Gehäusedeckels 1 a. Sie hat einen geradlinigen Verlauf und erstreckt sich im Wesentlichen rechtwinkelig zur Längsmittelachse L.

Die beiden anderen Versteifungsschultern 3 sind jeweils an den Querseiten des Gehäusedeckels 1a vorgesehen. Sie werden von einer Quermittelachse Q des Gehäusedeckels 1a durchschnitten und verlaufen nicht geradlinig wie die Versteifungsschulter 2, sondern sind mit einem Knick versehen.

Anstelle des dargestellten Knicks können die Versteifungsschultern 3 auch z. B. gekrümmt ausgebildet sein.

Die an den Querseiten des Gehäusedeckels 1a vorgesehenen Versteifungsschultem 3 sind an Vorsprüngen 4 ausgebildet, welche sich in der Ebene des Gehäusedeckels 1a in Richtung der Quermittelachse Q nach außen erstrecken. Die Versteifungsschultern 3 verlaufen auch hier bündig mit der Außenkante der Vorsprünge.

Es versteht sich, dass die Versteifungsschultern an beliebigen Stellen des Gehäusedeckels 1a angeordnet sein können. Dabei kann die Anordnung symmetrisch oder asymmetrisch zu den Achsen Q und/oder L ausgeführt werden. Ebenfalls ist die Form nicht an eine bestimmte Gestaltung gebunden.

### Bezugszeichenliste

- 1: Gehäusedeckel nach dem Stand der Technik
- 1a: Gehäusedeckel gemäß der Erfindung
- 2: Versteifungsschulter
- 3: Versteifungsschulter
- 4: Vorsprung

- L: Längsmittelachse
- Q: Quermittelachse
- a' bis e': Schraubenlöcher

## Patentansprüche

1. Bodentürschließer mit einem Gehäuse zur Aufnahme eines Schließmechanismusses und mit einem Gehäusedeckel (1a), wobei das Gehäuse von dem Gehäusedecket (1a) abgedeckt ist, der eine eine Tür oder dergleichen tragende Achse des Schließmechanismusses lagert, wobei der Gehäusedeckel (1a) an dem Randbereich an zwei gegenüberliegenden Querseiten zwei Versteifungsschultern (3) aufweist, **dadurch gekennzeichnet, dass** die an den Querseiten vorgesehenen Versteifungsschultern (3) an Vorsprüngen (4) vorgesehen sind, die seitlich über den Gehäusedeckel (1a) überstehen.

2. Bodentürschließer nach Anspruch 1, **dadurch gekennzeichnet, dass** eine weitere Versteifungsschulter (2) an einer Stirnseite des Gehäusedeckels (1a) vorgesehen ist und bündig mit ihr abschließt.

3. Bodentürschließer nach Anspruch 2, **dadurch gekennzeichnet, dass** die an der Stirnseite vorgesehene Versteifungsschulter (2) mittig zu einer Längsmittelachse (L) des Gehäusedeckels (1a) angeordnet ist.

4. Bodentürschließer nach Anspruch 1, **dadurch gekennzeichnet, dass** eine Quermittelachse (Q) des Gehäusedeckels (1 a) durch die an den Querseiten vorgesehenen Versteifungsschultern (3) hindurchgeht.

5. Bodentürschließer nach Anspruch 1, **dadurch gekennzeichnet, dass** die Länge der Vorsprünge (4) und die Länge der Versteifungsschultern (3) gleich ist.

6. Bodentürschließer nach Anspruch 3, **dadurch gekennzeichnet, dass** die an der Stirnseite vorgesehene Versteifungsschulter (2) einen geradlinigen Verlauf aufweist.

7. Bodentürschließer nach Anspruch 4, **dadurch gekennzeichnet, dass** die an den Querseiten vorgesehenen Versteifungsschultern (3) einen nicht geradlinigen Verlauf aufweisen, insbesondere mit einem Knick versehen oder gekrümmt sind.

8. Bodentürschließer nach einem oder mehreren der vorhergehenden Ansprüche, **dadurch gekennzeichnet, dass** sämtliche Versteifungsschultern (2, 3) im montierten Zustand des Gehäusedeckels (1a) in das Gehäuse hineinragen.

## Claims

1. A floor spring having a housing for accommodating a closing mechanism, and having a housing cover (1a), the housing being covered by the housing cover (1a), which supports a shaft of the closing mechanism, which shaft is carrying a door or the like, the housing cover (1a), at the peripheral area at two opposite transversal sides, having two reinforcing shoulders (3), **characterized in that** the reinforcing shoulders (3), provided at the transversal sides, are provided at projections (4), which laterally protrude beyond the housing cover (1a).

2. A floor spring according to claim 1, **characterized in that** an additional reinforcing shoulder (2) is provided at a front side of the housing cover (1a) and ends flush with the latter.

3. A floor spring according to claim 2, **characterized in that** the reinforcing shoulder (2), provided at the front side, is centrally arranged in relation to a longitudinal central axis (L) of the housing cover (1a).

4. A floor spring according to claim 1, **characterized in that** a transversal central axis (Q) of the housing cover (1a) extends through the reinforcing shoulders (3), which are provided at the transversal sides.

5. A floor spring according to claim 1, **characterized in that** the length of the projections (4) and the length of the reinforcing shoulders (3) are equal.

6. A floor spring according to claim 3, **characterized in that** the reinforcing shoulder (2) provided at the front side presents a linear course.

7. A floor spring according to claim 4, **characterized in that** the reinforcing shoulders (3), provided at the transversal sides, present a non-linear course and are in particular provided with a bend or are curved.

8. A floor spring according to one or more of the preceding claims, **characterized in that** all reinforcing shoulders (2, 3) project into the housing in the mounted condition of the housing cover (1a).

## Revendications

1. Ferme-porte encastré au sol avec un boîtier pour la réception d'un mécanisme de fermeture et avec un couvercle de boîtier (1a), le boîtier étant couvert par le couvercle de boîtier (1a), lequel supporte un arbre du mécanisme de fermeture portant une porte ou similaire, le couvercle de boîtier (1a), dans la région périphérique, présentant deux épaulements de renforcement (3) sur des faces transversales opposées, **caractérisé en ce que** les épaulements de renforcement (3) prévus sur les faces transversales sont prévus sur des saillies (4) qui dépassent le couvercle de boîtier (1 a) latéralement.

2. Ferme-porte encastré au sol selon la revendication 1, **caractérisé en ce qu'**un épaulement de renforcement (2) supplémentaire est prévu sur une face frontale du couvercle de boîtier (1a) et termine en surface plane avec celle-ci.

3. Ferme-porte encastré au sol selon la revendication 2, **caractérisé en ce que** l'épaulement de renforcement (2) prévu sur la face frontale est agencé centralement par rapport à un axe central longitudinal (L) du couvercle de boîtier (1a).

4. Ferme-porte encastré au sol selon la revendication 1, **caractérisé en ce qu'**un axe central transversal (Q) du couvercle de boîtier (1a) s'étend à travers les épaulements de renforcement (3) qui sont prévus sur les faces transversales.

5. Ferme-porte encastré au sol selon la revendication 1, **caractérisé en ce que** la longueur des saillies (4) et la longueur des épaulements de renforcement (3) sont identiques.

6. Ferme-porte encastré au sol selon la revendication 3, **caractérisé en ce que** l'épaulement de renforcement (2) prévu sur la face frontale présente une course rectiligne.

7. Ferme-porte encastré au sol selon la revendication 4, **caractérisé en ce que** les épaulements de renforcement (3) prévus sur les faces transversales présentent une course non-rectiligne, et sont particulièrement pourvus d'un coude ou sont courbés.

8. Ferme-porte encastré au sol selon l'une ou plusieurs des revendications précédentes, **caractérisé en ce que** tous les épaulements de renforcement (2, 3) s'élèvent vers l'intérieur du boîtier dans la condition installée du couvercle de boîtier (1a).
